# EUROPÄISCHE PATENTSCHRIFT

(11) **EP 0 052 258 B1**
(45) Veröffentlichungstag und Bekanntmachung des Hinweises auf die Patenterteilung: **19.02.1986**
(21) Anmeldenummer: 81108786.5
(22) Anmeldetag: 23.10.1981
(51) Int. Cl.: A45B 23/00

(54) **Sonnenschirm**
Parasol
Parasol

(30) Priorität: 18.11.1980 DE 3043465
(43) Veröffentlichungstag der Anmeldung: 26.05.1982
(73) Patentinhaber: Kortenbach & Rauh Kommanditgesellschaft, D-5650 Solingen 15 (DE)
(72) Erfinder: Schultes, Tilmann, D-5650 Solingen 19 (DE); Seidel, Joachim, D-5650 Solingen 19 (DE)
(74) Vertreter: Stenger, Watzke & Ring Patentanwälte

## Beschreibung

Die Erfindung betrifft einen Sonnenschirm mit einem fächerartig zusammenfaltbaren Bezug, der durch mindestens drei Tragstreben getragen wird, die mit einem Ende an einem um mindestens eine waagrechte Achse an einem Standstab schwenkbar sowie feststellbar angeordneten Lagerstück verschwenkbar angelenkt sind und deren äussere beiden Tragstreben mittels je einer Spreizstrebe durch einen Spreizschieber verschwenkbar sind, der auf der mittleren Tragstrebe verschiebbar sowie feststellbar ist.

Derartige fächerartige Sonnenschutzvorrichtungen sind bekannt. Ihr Standstab wird entweder mittels einer Klemmvorrichtung höhenverstellbar in einer Hülse eines Standfusses gehalten oder unmittelbar mit einer angeformten Spitze in den Boden gesteckt, wenn der Sonnenschirm im Garten verwendet wird. Der fächerartig zusammenfaltbare Bezug des Sonnenschirms wird ausschliesslich über die beiden äusseren Tragstreben gespreizt bzw. zusammengelegt; die zwischen den äusseren Tragstreben angeordneten weiteren Streben werden bei der Öffnungs- und Schliessbewegung ausschliesslich durch den Bezug verschwenkt, an dem sie in geeigneter Weise befestigt sind. Das Spreizen und Zusammenlegen der beiden äusseren Tragstreben geschieht bei den bekannten Sonnenschirmen durch einen Spreizschieber, der auf einer als Oberstock bezeichneten Verlängerung des Standstabes verschiebbar sowie feststellbar angeordnet und über jeweils eine Spreizstrebe mit den äusseren Tragstreben verbunden ist und diese zum fächerartigen Öffnen und Schliessen des Schirmbezuges verschwenkt. Bei zwei anderen Ausführungsformen sind die innenliegenden Enden der Tragstreben auf einem Halbkreis liegend an einem Lagerstück verschwenkbar angelenkt. Die Verschwenkung der beiden äusseren Tragstreben erfolgt entweder mittels Streben durch einen Spreizschieber, der verschiebbar auf einem ebenfalls am Lagerstück angeordneten Rohrstück angeordnet ist, oder durch in der Art eines Kniehebels wirkende Spannstangen, die über eine Handhabe gegenüber dem Lagerstück verschwenkbar und damit in ihrer gesamten Länge veränderlich sind. Um bei dieser letztgenannten Ausführungsform die Aufspannstellung des fächerartig zusammenfaltbaren Bezuges sicherzustellen, müssen die kniehebelartigen Teile der Spannstangen in eine Übertotpunktlage überführt werden.

Die bekannten Sonnenschirme mit fächerartig zusammenfaltbarem Bezug besitzen den Nachteil, dass sie umständlich und mit verhältnismässig hohem Kraftaufwand zu öffnen bzw. zu schliessen sind, so dass die Fläche ihres Bezuges eine bestimmte Grösse nicht übersteigen darf, weil sonst der Sonnenschirm nicht mehr von einer Bedienungsperson bedient werden kann.

Der Erfindung liegt die Aufgabe zugrunde, einen Sonnenschirm mit fächerartig zusammenfaltbarem Bezug der eingangs beschriebenen Art derart weiterzubilden, dass sich eine einfache und nur wenig Kraft erfordernde Bedienung des Sonnenschirms durch nur eine Bedienungsperson ergibt, so dass die Fläche seines Bezuges gegenüber den bekannten Sonnenschirmen erheblich vergrössert werden kann und eine Grössenordnung erreicht, um eine Terrasse oder einen Balkon mittlerer Grösse gegen Sonne und gegebenenfalls gegen Wind und Regen zu schützen.

Die Lösung dieser Aufgabenstellung durch die Erfindung ist dadurch gekennzeichnet, dass am Spreizschieber ein Ausstellstab angelenkt ist, dessen anderes Ende an einem auf dem Standstab verschiebbaren und festlegbaren Tragschieber angelenkt ist.

Die erfindungsgemässe Ausbildung schafft die Möglichkeit, den Spreizschieber durch den Ausstellstab in günstiger Körperhaltung zu betätigen und auch grossflächige Bezüge in einfacher Weise aufzuspreizen bzw. zusammenzufalten. Die Bedienungsperson kann den Ausstellstab in günstiger Lage ergreifen, so dass auch bei sehr grossen Sonnenschirmen die Bedienung nicht über Kopf durchgeführt werden muss, sondern in Brusthöhe durchgeführt werden kann. Auch das Verschwenken des geschlossenen oder geöffneten Schutzdaches gegenüber dem Standstab erfolgt durch den Ausstellstab, so dass sich insgesamt eine wesentliche Bedienungserleichterung ergibt, die auch die Handhabung grösserer und schwererer Sonnenschirme durch nur eine Bedienungsperson ermöglicht.

Die Handhabung des erfindungsgemässen Sonnenschirms wird zusätzlich erleichtert, wenn der Anlenkpunkt des Ausstellstabes am Spreizschieber bei an den Standstab angeklapptem Bezug zwischen dem Standstab und einer Linie liegt, die durch den Anlenkpunkt des Ausstellstabes am Tragschieber und die Schwenkachse des Lagerstückes verläuft. Bei dieser erfindungsgemässen Ausbildung des Sonnenschirmes ergibt sich bei einer Betätigung des Ausstellstabes zuerst ein Aufspreizen des Bezuges, bevor durch ein leichtes Anheben desselben eine weitere Betätigung des Ausstellstabes eine Verschwenkung des geöffneten Bezuges in die jeweilige Gebrauchslage bewi rkt.

Um auch bei grossen Sonnenschirmen eine zuverlässige Standsicherheit zu erzielen, ohne dass der Standstab in irgend einer Weise befestigt werden muss, wird mit der Erfindung weiterhin vorgeschlagen, den Standstab zur Einspannung zwischen einer Bodenfläche und einem oberen Anschlag längenveränderlich auszubilden. Diese längenveränderliche Ausbildung des Standstabes macht eine zusätzliche Befestigung mit dem Baukörper überflüssig, die einerseits handwerkliches Können erfordert und andererseits den Standort unveränderlich festlegt. Die durch eine zusätzliche Befestigung entstehenden Eingriffe hätten nicht nur Beschädigungen des Baukörpers zur Folge, sondern bedürften bei Wohnanlagen ausserdem der Zustimmung des Hauseigentümers bzw. der Eigentümergemeinschaft. Ausserdem ermöglicht diese erfindungsgemässe Einspannung des Standstabes zwischen einer Bodenfläche und einem oberen Anschlag, dass die Schutzfläche über eine Balkon- oder Terrassenbrüstung hinaus verschwenkt werden kann, ohne dass die Gefahr eines Umfallens des Sonnenschirms besteht.

Um die Standsicherheit des Sonnenschirms zu erhöhen und bauseits auftretende Wärmedehnungen aufnehmen zu können, wird mit der Erfindung vorgeschlagen, den Standstab zwischen der Bodenfläche und dem Anschlag federnd einzuspannen. Zu diesem Zweck kann am oberen und/oder unteren Ende des Standstabes ein Gummielement angeordnet werden.

Bei einer bevorzugten Ausführungsform der Erfindung besteht der Standstab aus einem Hauptrohr, an dessen oberem Ende das Lagerstück angeordnet ist, und einem Standrohr, das verschiebbar am Hauptrohr gelagert ist. Hierdurch ergibt sich die Möglichkeit, die Länge des Standstabes teleskopartig zu verändern, wobei zur Grobeinstellung der benötigten Länge das Hauptrohr und das Standrohr über eine Lochreihe durch einen Bolzen verstellbar miteinander verbunden sein können. Die Feinverstellung erfolgt erfindungsgemäss dadurch, dass am unteren Ende des Standstabes eine Gewindehülse befestigt ist, in die ein sich auf der Bodenfläche abstützender Gewindestift eingreift.

Wenn gemäss einem weiteren Merkmal der Erfindung das Lagerstück für die Tragstreben auf oder mit dem Standstab um dessen Längsachse drehbar angeordnet wird, ergibt sich die Möglichkeit, die durch den Bezug und die Tragstreben gebildete Schutzfläche des Sonnenschirms derart zu verdrehen, dass sie nicht nur der wandernden Sonne angepasst, sondern bei Nichtgebrauch derart verdreht werden kann, dass sie in aufgespreiztem oder in zusammengefaltetem Zustand waagerecht liegend untergebracht wird, insbesondere unterhalb des Bodens eines darüber befindlichen Balkons. Hierdurch ergibt sich eine witterungsgeschützte und darüberhinaus optisch ansprechende Aufbewahrung des erfindungsgemässen Sonnenschirms.

Um einerseits die Standfläche des Sonnenschirms zu vergrössern und andererseits ein Verdrehen des gesamten Standstabes um dessen Längsachse zu ermöglichen, ist gemäss einem weiteren Merkmal der Erfindung der Gewindestift an einem Standfuss drehbar abgestützt. Der mittels des Standfusses drehbar auf der Bodenfläche abgestützte Standstab kann weiterhin durch eine am Standstab gelagerte und auf den Standfuss wirkende Feststellschraube oder durch einen in Löcher des Standfusses einrastenden Feststellstift unverdrehbar festgestellt werden, so dass der Sonnenschirm in der jeweils gewünschten Stellung zuverlässig festgehalten wird. Der Feststellstift kann herausnehmbar ausgebildet sein und zugleich als Handgriff für die Betätigung des Gewindestiftes zum Verspannen des Standstabes verwendet werden.

Eine besonders einfache und preisgünstig herstellbare Ausführung hinsichtlich des oberen Schwenkgelenkes für die durch den Bezug und die Tragstreben gebildete Schutzfläche ergibt sich dadurch, dass das Lagerstück um einen waagerechten Bolzen verschwenkbar an einem Tragstück gelagert ist, das als Auflage für einen auf einem Drehzapfen geführten und eine Gummibuchse tragenden Lagerring ausgebildet ist. Hierdurch ergibt sich gleichzeitig eine einfache Ausbildung des oberen Lagers, welches einerseits eine Verdrehung des Standstabes um seine Längsachse und andererseits dessen Einspannung zwischen dem Boden und einem oberen Anschlag ermöglicht.

Die Tragstreben sind in geeigneter Weise am fächerartig zusammenfaltbaren Bezug befestigt, vorzugsweise indem sie in Taschen auf der Unterseite des Bezuges eingeschoben sind. Um unvermeidbare Toleranzen auszugleichen, können erfindungsgemäss in den Enden der Tragstreben abgefederte Endstücke angeordnet sein.

Mit der Erfindung wird schliesslich vorgeschlagen, den Spreizschieber in seiner den Bezug voll spreizenden Endstellung an der Tragstrebe mittels eines Sperrgliedes formschlüssig festzulegen, das entgegen der Kraft einer Feder durch einen Handhebel auslösbar ist. Hierdurch ergibt sich ein selbsttätiges Einrasten des Spreizschiebers in der gespreizten Stellung des Bezuges, die gegenüber einer Festlegung des Spreizschiebers durch Reibschluss den Vorteil besitzt, dass bei jedem Öffnen zuverlässig die Endlage erreicht wird, die andererseits durch einfaches Betätigen des Handhebels zwecks Zusammenfalten des Bezuges wieder ausgelöst werden kann.

Auf der Zeichnung sind mehrere Ausführungsbeispiele des erfindungsgemässen Sonnenschirms dargestellt, und zwar zeigen:
Fig. 1 eine perspektivische Ansicht einer ersten Ausführungsform eines geöffneten Schirmgestells mit seitlich daneben im Längsschnitt dargestellten Standrohr,
Fig. eine Draufsicht auf den geöffneten Sonnenschirm nach Fig. 1,
Fig. 3 eine Seitenansicht des auf einem Balkon angeordneten Sonnenschirms, wobei die Tragstreben mit ausgezogenen Linien in der senkrecht herabhängenden Stellung und mit gestrichelten Linien in einer Gebrauchsstellung gezeigt sind,
Fig. 4 eine der Fig. 3 entsprechende Seitenansicht, bei der die geöffnete Schutzfläche unter den oberen Balkon verdreht worden ist,
Fig. 5 eine alternative Ausführungsform für den Standfuss,
Fig. 6 eine bevorzugte Ausführung des Spreizschiebers im Längsschnitt und
Fig. 7 einen Längsschnitt durch das Ende einer mit einem abgefederten Endstück versehenen Tragstrebe.

Der anhand des Ausführungsbeispiels nach Fig. 1 bis 4 dargestellte Sonnenschirm besitzt einen Standstab 1, der durch ein Hauptrohr 1a und ein Standrohr 1b gebildet ist, die zur Längenveränderung des Standstabes 1 teleskopartig miteinander verbunden sind. Das mit einem kleineren Durchmesser ausgeführte, in das Hauptrohr 1a hineinragende Standrohr 1b besitzt eine Lochscheibe 1c. In jeweils eines der Löcher dieser Lochreihe 1c kann ein Bolzen 1d eingeführt werden, der durch eine Querbohrung 1e im unteren Ende des Hauptrohres 1a hindurchschiebbar ist. Auf diese Weise kann eine Grobeinstellung der gewünschten Länge des Standstabes 1 erzielt werden.

Am unteren Ende des Standrohres 1b ist eine Gewindehülse 2 befestigt, in die ein Gewindestift 3 eingeschraubt ist. Dieser mit Schlüsselangriffsflächen, beispielsweise in der Form von Querbohrungen, ausgebildete Gewindestift 3 stützt sich mit seinem unteren Ende drehbar an einem Standfuss 4 ab, der grossflächig auf dem Boden B beispielsweise eines Balkons aufliegt. Durch die drehbare Abstützung des Gewindestiftes 3 im Standfuss 4 kann sich der gesamte Standstab 1 gegenüber dem Standfuss 4 um die Längsachse des Standstabes 1 drehen, und zwar unter Aufrechterhaltung der durch die Gewindehülse 2 und den Gewindestift 3 erfolgten Feineinstellung, die zur Einspannung des Standstabes 1 zwischen dem Boden B und einem oberen Anschlag A vorgenommen worden ist. Dieser obere Anschlag A kann beispielsweise die Unterseite eines weiteren Balkons sein. Um den Standstab 1 in der jeweils gewünschten Drehstellung feststellen zu können, ist an der Gewindehülse 2 eine Feststellschraube 5 angeordnet, die auf den Standfuss 4 wirkt.

Am oberen Ende des Hauptrohres 1a ist ein Tragstück 6 befestigt, aus welchem ein Drehzapfen 7 nach oben herausragt. Dieser Drehzapfen 7 dient zur Aufnahme eines sich am Tragstück 6 abstützenden Lagerringes 8 sowie einer Gummibuchse 9. Diese Teile bilden das obere Drehlager für den Standstab 1, wobei die Gummibuchse 9 zugleich eine federnde Einspannung des Standstabes 1 zwischen dem oberen Anschlag A und dem Boden B bewirkt, die u.a. zum Ausgleich von bauseitigen Wärmedehnungen dient.

Am Tragstück 6 ist mittels eines waagerecht angeordneten Lagerbolzens 10 ein Lagerstück 11 verschwenkbar gelagert, an welchem beim dargestellten Ausführungsbeispiel insgesamt fünf Tragstreben 12a, 12b, 12c angeordnet sind. Während die mittlere Tragstrebe 12b fest am Lagerstück 11 angeordnet ist, sind die äusseren Tragstreben 12a sowie die dazwischen liegenden Tragstreben 12c verschwenkbar am Lagerstück 11 angelenkt, und zwar in der Art eines Fächers. Die Tragstreben 12a, 12b und 12c tragen insgesamt einen auf der Zeichnung nicht dargestellten Bezug des Sonnenschirms, beispielsweise indem sie in Taschen dieses Bezuges eingeschoben sind.

Das fächerartige Spreizen bzw. Zusammenlegen dieses der besseren Übersichtlichkeit wegen nicht dargestellten Bezuges erfolgt durch zwei Spreizstreben 13, die mit einem Ende jeweils an einer äusseren Tragstrebe 12a und mit dem anderen Ende an einem Spreizschieber 14 angelenkt sind. Dieser Spreizschieber 14 ist auf der mittleren Tragstrebe 12b verschiebbar gelagert und besitzt eine rohrförmige Verlängerung 14a mit einer Klemmeinrichtung 14b, so dass er in jeder gewünschten Lage auf der mittleren Tragstrebe 12b festlegbar ist. Eine Verschiebung des Spreizschiebers 14 auf der mittleren Tragstrebe 12b hat somit eine Verschwenkbewegung der äusseren Tragstreben 12a und über den Bezug auch der dazwischen liegenden Tragstreben 12c zur Folge, so dass die durch den Bezug und die Tragstreben 12a, 12b, 12c gebildete Schutzfläche des Sonnenschirms mittels des Spreizschiebers 14 fächerartig aufgespreizt oder zusammengelegt werden kann. Die gespreizte Stellung ist in der Vorderansicht in Fig. 2 und die zusammengelegte Stellung in der Seitenansicht gemäss Fig. 3 zu erkennen.

Um die Winkelstellung der um den Lagerbolzen 10 verschwenkbar am Hauptrohr 1a gelagerten Schutzfläche zum Standstab 1 verändern und in jeder gewünschten Lage feststellen zu können, ist ein Ausstellstab 15 angeordnet, der mit seinem oberen Ende am Spreizschieber 14 und mit seinem unteren Ende an einem Tragschieber 16 angelenkt ist, der seinerseits auf dem Hauptrohr 1a verschiebbar und in jeder gewünschten Stellung mittels einer Klemmeinrichtung 16a festlegbar ist. Durch die Anordnung des oberen Endes des Ausstellstabes 15 am Spreizschieber 14 ist dieser Ausstellstab 15 zugleich dazu bestimmt, bei senkrechter Anordnung der Schutzfläche (wie sie mit ausgezogenen Linien in Fig. 3 dargestellt ist) eine Spreizung bzw. ein Zusammenlegen der Tragstreben 12a, 12b, 12c zu erzielen, da eine Verschiebung des Tragschiebers 16 auf dem Hauptrohr 1a bei gelöster Klemmeinrichtung 14b eine Betätigung des Spreizschiebers 14 zur Folge hat.

Die Fig. 2 lässt erkennen, dass trotz der Verwendung von insgesamt nur fünf Tragstreben 12a, 12b, 12c eine verhältnismässig grosse Schutzfläche erreicht wird, die gemäss Fig. 3 mittels des Ausstellstabes 15 in jede beliebige Stellung zum Standstab 1 verschwenkt werden kann. Über den Ausstellstab 15 kann zugleich bei gelöster Klemmeinrichtung 14b das fächerartige Aufspreizen der Tragstreben 12a und mittelbar auch der Tragstreben 12b erfolgen, wenn in der in Fig. 3 mit ausgezogenen Linien gezeichneten Stellung der Tragschieber 16 auf dem Hauptrohr 1a nach oben geschoben wird. Hierbei spreizt der Ausstellstab 15 über den auf der mittleren Tragstrebe 12b geführten Spreizschieber 14 und die an diesem angelenkten Spreizstreben 13 die äusseren Tragstreben 12a, so dass der in günstiger Bedienungsposition liegende Tragschieber 16 auch zum Öffnen und Schliessen der aus dem Bezug und den Tragstreben 12a, 12b, 12c gebildeten Schutzfläche verwendet werden kann. Nach der Verriegelung der geöffneten Schutzfläche durch Festklemmen des Spreizschiebers 14 mittels der Klemmeinrichtung 14b auf der mittleren Tragstrebe 12b erfolgt sodann ein Verschwenken der offenen Schutzfläche über den Ausstellstab 15, so dass die in Fig. 3 mit gestrichelten Linien dargestellte Gebrauchslage des Sonnenschirms erzielt wird.

Wenn die Schutzfläche bei ihrer Nichtbenutzung witterungsgeschützt untergebracht werden soll, besteht infolge der drehbaren Lagerung des Standstabes 1 die Möglichkeit, entweder die geöffnete Schutzfläche gemäss Fig. 4 oder aber auch die zusammengefaltete Schutzfläche unter dem oberen Balkon geschützt aufzubewahren. Zu diesem Zweck ist es lediglich erforderlich, die Feststellschraube 5 an der Gewindehülse 2 zu lösen und den gesamten Standstab um seine Längsachse derart zu verschwenken, dass er die in Fig. 4 gezeichnete Lage einnimmt, in der sich die geöffnete Schutzfläche unterhalb des Balkons befindet. Hierdurch wird nicht nur eine raumsparende, sondern auch ansprechende und vor Witterungseinflüssen geschützte Unterbringung erreicht, bei welcher ausschliesslich der Standstab 1 im Blickfeld des Balkonbenutzers liegt, wogegen die aufgespannte Schutzfläche eine Art Deckenverkleidung des Balkons bildet.

Die Fig. 5 zeigt eine alternative Ausführungsmöglichkeit für den Standfuss 4. Dieser ist zur unverdrehbaren Festlegung des Standstabes 1 an seinem Umfang mit einer Mehrzahl von Löchern 4a versehen, in die ein in einen Ausleger der Gewindehülse 2 einsteckbarer Feststellstift 5a von oben her eingreift. Dieser Feststellstift 5a kann zugleich zur Betätigung des Gewindestiftes 3 herangezogen werden, da er aus dem Ausleger der Gewindehülse 2 nach oben herausziehbar und in die radialen Bohrungen des Gewindestiftes 3 einsteckbar ist.

Anstelle der voranstehend erwähnten kraftschlüssigen Festlegung des Spreizschiebers 14 auf der mittleren Tragstrebe 12b kann auch eine formschlüssige Festlegung in der oberen Endstellung des Spreizschiebers 14 gemäss Fig. 6 erfolgen. Bei dieser Ausführungsform ist am Ende der rohrförmigen Verlängerung 14a des Spreizschiebers 14 eine Hülse 14c angeordnet, an der ein Handhebel 14d verschwenkbar gelagert ist. Dieser Handhebel 14d besitzt eine Druckfläche 14e, welche mit einem Sperrglied 17 zusammenwirkt, das in einer Bohrung der mittleren Tragstrebe 12b angeordnet und am Ende einer Feder 18 befestigt ist. Dieses knopfartige Sperrglied 17 rastet in eine Bohrung in der rohrförmigen Verlängerung 14a des Spreizschiebers 14 ein, wenn sich dieser in seiner den Bezug spreizenden Endstellung befindet. Zum Zusammenfalten des Bezuges kann das Sperrglied 17 durch Verschwenken des Handhebels 14d derart weit in das Innere der mittleren Tragstrebe 12b zurückgedrückt werden, dass der formschlüssige Eingriff des Sperrgliedes 17 in die Bohrung der Verlängerung 14a aufgehoben wird und der Spreizschieber 14 durch den Ausstellstab 15 verschoben werden kann. Die in Fig. 6 beschriebene Ausführungsform ergibt somit selbsttätig eine formschlüssige Festlegung des Spreizschiebers 14 in seiner oberen Endstellung und schafft gleichzeitig die Möglichkeit, diese formschlüssige Festlegung durch einfaches Verschwenken des Handhebels 14d aufzuheben, wenn der Bezug fächerartig zusammengefaltet werden soll.

Um insbesondere bei grossen Abmessungen des Bezuges unvermeidbare Toleranzen auszugleichen und einen straffen und formschönen Sitz des Bezuges auf den Tragstreben 12a und 12b zu erzielen, können gemäss Fig. 7 in den Enden der Tragstreben 12a, 12b, 12c Endstücke 19 angeordnet sein, die durch eine Druckfeder 20 belastet sind. Diese Druckfeder stützt sich an ihrem aussenliegenden Ende an den Stirnflächen des Endstückes 19 und an ihrem innenliegenden Ende an seitlichen Eindrücken der jeweiligen Tragstrebe 12a, 12b, 12c ab, wie dies in Fig. 7 dargestellt ist.

## Patentansprüche

1. Sonnenschirm mit einem fächerartig zusammenfaltbaren Bezug, der durch mindestens drei Tragstreben (12a, 12b, 12c) getragen wird, die mit einem Ende an einem um mindestens eine waagerechte Achse an einem Standstab (1) schwenkbar sowie feststellbar angeordneten Lagerstück (11) verschwenkbar angelenkt sind und deren äussere beiden Tragstreben (12a) mittels je einer Spreizstrebe (13) durch einen Spreizschieber (14) verschwenkbar sind, der auf der mittleren Tragstrebe (12b) verschiebbar sowie feststellbar ist, dadurch gekennzeichnet, dass am Spreizschieber (14) ein Ausstellstab (15) angelenkt ist, dessen anderes Ende an einem auf dem Standstab (1) verschiebbaren und festlegbaren Tragschieber (16) angelenkt ist.

2. Sonnenschirm nach Anspruch 1, dadurch gekennzeichnet, dass der Anlenkpunkt des Ausstellstabes (15) am Spreizschieber (14) bei an den Standstab (1) angeklapptem Bezug zwischen dem Standstab (1) und einer Linie liegt, die durch den Anlenkpunkt des Ausstellstabes (15) am Tragschieber (16) und die Schwenkachse (Lagerbolzen 10) des Lagerstückes (11) verläuft.

3. Sonnenschirm nach Anspruch 1, dadurch gekennzeichnet, dass der Standstab (1) zur Einspannung zwischen einer Bodenfläche (B) und einem oberen Anschlag (A) längenveränderlich ist.

4. Sonnenschirm nach Anspruch 1 und 3, dadurch gekennzeichnet, dass der Standstab (1) zwischen der Bodenfläche (B) und dem Anschlag (A) federnd eingespannt ist.

5. Sonnenschirm nach Anspruch 4, dadurch gekennzeichnet, dass am oberen und/oder unteren Ende des Standstabes (1) ein Gummielement (9) angeordnet ist.

6. Sonnenschirm nach Anspruch 1 und 3, dadurch gekennzeichnet, dass der Standstab (1) aus einem Hauptrohr (1a), an dessen oberem Ende das Lagerstück (11) angeordnet ist, und einem Standrohr (1b) besteht, das verschiebbar im Hauptrohr (1a) gelagert ist.

7. Sonnenschirm nach Anspruch 6, dadurch gekennzeichnet, dass das Hauptrohr (1a) und das Standrohr (1b) über eine Lochreihe (1c) durch einen Bolzen (1d) verstellbar miteinander verbunden sind.

8. Sonnenschirm nach Anspruch 3, dadurch gekennzeichnet, dass am unteren Ende des Standstabes (1) eine Gewindehülse (2) befestigt ist, in die ein sich auf der Bodenfläche (B) abstützender Gewindestift (3) eingreift.

9. Sonnenschirm nach Anspruch 8, dadurch gekennzeichnet, dass der Gewindestift (3) an einem Standfuss (4) drehbar abgestützt ist.

10. Sonnenschirm nach mindestens einem der Ansprüche 1 bis 9, dadurch gekennzeichnet, dass das Lagerstück (11) auf oder mit dem Standstab (1) um dessen Längsachse drehbar ist.

11. Sonnenschirm nach Anspruch 9 und 10, dadurch gekennzeichnet, dass der mittels des Standfusses (4) drehbar auf der Bodenfläche (B) abgestützte Standstab (1) durch eine am Standstab (1) gelagerte und auf den Standfuss (4) wirkende Feststellschraube (5) oder einen in Löcher (4a) des Standfusses (4) einrastenden Feststellstift (5a) unverdrehbar feststellbar ist.

12. Sonnenschirm nach mindestens einem der Ansprüche 1 bis 11, dadurch gekennzeichnet, dass das Lagerstück (11) um einen waagerechten Lagerbolzen (10) verschwenkbar an einem Tragstück (6) gelagert ist, das als Auflage für einen auf einem Drehzapfen (7) geführten und eine Gummibuchse (9) tragenden Lagerring (8) ausgebildet ist.

13. Sonnenschirm nach mindestens einem der Ansprüche 1 bis 12, dadurch gekennzeichnet, dass die Tragstreben (12a, 12b, 12c) am fächerartig zusammenfaltbaren Bezug befestigt sind.

14. Sonnenschirm nach Anspruch 13, dadurch gekennzeichnet, dass die Tragstreben (12a, 12b, 12c) in Taschen auf der Unterseite des Bezuges eingeschoben sind.

15. Sonnenschirm nach mindestens einem der Ansprüche 1 bis 14, dadurch gekennzeichnet, dass in die Enden der Tragstreben (12a, 12b, 12c) abgefederte Endstücke (19) für einen Toleranzausgleich angeordnet sind.

16. Sonnenschirm nach mindestens einem der Ansprüche 1 bis 15, dadurch gekennzeichnet, dass der Spreizschieber (14) in seiner den Bezug voll spreizenden Endstellung an der Tragstrebe (12b) mittels eines Sperrgliedes (17) formschlüssig festlegbar ist, das entgegen der Kraft einer Feder (18) durch einen Handhebel (14d) auslösbar ist.

## Claims

1. Sunshade with a fanwise collapsible canopy which is supported by at least three support ribs (12a, 12b, 12c), which are pivotally articulated by one end on a mounting piece (11) which is pivotal about at least one horizontal axis and lockably arranged on a support pole (1), and of which both outer support ribs (12a) are pivotal by means of a respective opening-out strut (13) via an opening-out slider (14) which is slidable and lockable on the middle support rib (12b), characterised in that, an extender rod (15) is pivoted on the opening-out slider (14), the other end of which rod is pivoted on a support slider (16) which is slidable and lockable on the support pole (1).

2. Sunshade according to Claim 1, characterised in that the pivot point of the extender rod (15) on the opening-out slider (14), when the canopy is folded down onto the support pole (1), lies between the support pole (1) and a line which extends through the pivot point of the extender rod (15) on the support slider (16) and the pivot axis (bearing 10) of the mounting piece (1).

3. Sunshade according to Claim 1, characterised in that the support pole (1) is of variable length for setting between a ground surface (B) and an upper abutment (A).

4. Sunshade according to Claims 1 and 3, characterised in that the support pole (1) is resiliently clamped intermediate the ground surface (B) and the abutment (A).

5. Sunshade according to Claim 4, characterised in that a rubber element (9) is disposed at the upper and/or lower end of the support pole (1).

6. Sunshade according to Claims 1 and 3, characterised in that the support pole (1) consists of a main tube (1a), at the upper end of which the mounting piece (11) is located, and an upright tube (1b) which is slidably mounted in the main tube (1a).

7. Sunshade according to Claim 6, characterised in that the main tube (1a) and the upright tube (1b) are adjustably connected to one another through a row of holes (1c) by means of a bolt (1d).

8. Sunshade according to Claim 3, characterised in that at the lower end of the support pole (1) a threaded sleeve (2) is fixed, in which engages a threaded pin (3) which is supported on the ground surface (B).

9. Sunshade according to Claim 8, charac= terised in that the threaded pin (3) is rotatably supported in a base (4).

10. Sunshade according to at least one of Claims 1 to 9, characterised in that the mounting piece (11) is rotatable on or with the support pole (1) about its longitudinal axis.

11. Sunshade according to Claims 9 and 10, characterised in that the support pole (1) which is rotatably supported on the ground surface (B) by means of the base (4) can be non-rotatably locked in position by a locking screw (5) mounted on the support pole (1) and acting on the base (4) or by a locking pin (5a) engaging in holes (4a) in the base (4).

12. Sunshade according to at least one of Claims 1 to 11, characterised in that the mounting piece (11) is mounted on a support piece (6) which is pivotal in a horizontal bearing (10) and which is constructed as a support for a bearing ring (8) which carries a rubber bush (9) and which is guided on a pivot pin (7).

13. Sunshade according to at least one of Claims 1 to 12, characterised in that the support ribs (12a, 12b, 12c) are fixed to the fanwise collapsible canopy.

14. Sunshade according to Claim 13, characterised in that the support ribs (12a, 12b, 12c) are inserted into pockets on the underside of the canopy.

15. Sunshade according to at least one of Claims 1 to 14, characterised in that spring-biased end pieces (19) for a tolerance take-up are disposed in the ends of the support ribs (12a, 12b, 12c).

16. Sunshade according to at least one of Claims 1 to 15, characterised in that the opening-out slider (14), in its extreme position in which it fully opens up the canopy, is adapted to be keyed against the support rib (12b) by a locking member (17) which can be released against the force of a spring (18) by a hand lever (14d).

## Revendications

1. Parasol comportant un revêtement pliable en éventail qui est porté par au moins trois montants porteurs (12a, 12b, 12c) qui sont articulés de manière pivotante au niveau d'une extrémité à une pièce d'appui (11) pouvant être bloquée ainsi qu'orientée au niveau d'un pied (1) autour d'au moins un axe horizontal et dont les deux montants porteurs extérieurs 12a sont orientables par l'intermédiaire chacun d'un curseur d'écartement (14) qui peut se déplacer ainsi qu'être bloqué sur le montant porteur central 12b, caractérisé en ce que sur le curseur d'écartement (14) est articulé un montant d'ouverture (15) dont l'autre extrémité est articulée sur un curseur porteur (16) pouvant se déplacer et être bloqué sur le pied (1).

2. Parasol selon la revendication 1, caractérisé en ce que le point d'articulation du montant d'ouverture (15) sur le curseur d'écartement (14) lorsque le revêtement est replié sur le pied (11) se trouve entre le pied (1) et une ligne qui passe par le point d'articulation du montant d'ouverture (15) sur le curseur porteur (16) et l'axe de pivotement (boulon de palier 10) de la pièce d'appui (11).

3. Parasol selon la revendication 1 caractérisé en ce que le pied est variable en longueur en vue de sa mise sous tension entre une surface du sol (B) et une butée supérieure (A).

4. Parasol selon l'ensemble des revendications 1 et 3, caractérisé en ce que le pied (1) est mis sous tension entre la surface du sol (B) et la butée (A).

5. Parasol selon la revendication 4, caractérisé en ce qu'un élément en caoutchouc est disposé à l'extrémité supérieure et/ou inférieure du pied (1).

6. Parasol selon l'ensemble des revendications 1 et 3, caractérisé en ce que le pied (1) est constitué d'un tube principal (1a) à l'extrémité supérieure duquel est disposée la pièce d'appui (11) et d'un tube fixe (1b) qui est monté à coulissement dans le tube principal (1a).

7. Parasol selon la revendication 6, caractérisé en ce que le tube principal (1a) et le tube fixe (1b) sont reliés entre eux avec possibilité de réglage par l'intermédiaire d'une série de trous (1c) et au moyen d'un boulon (1d).

8. Parasol selon la revendication 3, caractérisé en ce qu'à l'extrémité inférieure du pied (1) est fixé un manchon taraudé (2) dans lequel s'engage une tige filetée (3) s'appuyant sur la surface du sol (B).

9. Parasol selon la revendication 8, caractérisé en ce que la tige filetée (3) s'appuie avec possibilité de rotation sur un pied fixe (4).

10. Parasol selon l'une quelconque des revendications 1 à 9, caractérisé en ce que la pièce d'appui (11) est disposée à rotation autour de l'axe longitudinal du pied (1) sur ou avec ce dernier.

11. Parasol selon l'ensemble des revendications 9 et 10, caractérisé en ce que le pied (1) qui s'appuie à rotation sur la surface du sol (B) au moyen du pied fixe (4) peut être fixé au moyen d'une vis de fixation (5) montée sur le pied (1) et agissant sur le pied fixe (4) ou d'une broche de fixation (5a) s'accrochant dans des trous (4a) du pied fixe (4).

12. Parasol selon l'une quelconque des revendications 1 à 11, caractérisé en ce que la pièce d'appui (11) est montée à pivotement autour d'un boulon de palier (10) horizontal sur une pièce support (6) qui est conformée en tant qu'appui pour une rondelle de palier (8) qui est guidée sur un tourillon (7) et qui porte un coussinet en caoutchouc (9).

13. Parasol selon l'une quelconque des revendications 1 à 12, caractérisé en ce que les montants porteurs (12a, 12b, 12c) sont fixés à un revêtement pliable en éventail.

14. Parasol selon la revendication 13, caractérisé en ce que les montants porteurs (12a, 12b, 12c) sont glissés dans des goussets aménagés sur la face inférieure du revêtement.

15. Parasol selon l'une quelconque des revendications 1 à 14, caractérisé en ce que dans les extrémités des montants porteurs (12a, 12b, 12c) sont disposées des pièces terminales à ressort (19) en vue d'une compensation de tolérances.

16. Parasol selon l'une quelconque des revendications 1 à 15, caractérisé en ce que le curseur d'écartement (14) peut être fixé avec blocage de forme dans sa position terminale d'écartement complet du revêtement sur le montant porteur (12b) au moyen d'un élément de verrouillage (17) qui peut être libéré à l'encontre de la force exercée par un ressort (18) au moyen d'un levier à main (14d).
